# EUROPÄISCHE PATENTSCHRIFT

(11) **EP 3 349 910 B1**
(45) Veröffentlichungstag und Bekanntmachung des Hinweises auf die Patenterteilung: **17.11.2021**
(21) Anmeldenummer: 16766295.6
(22) Anmeldetag: 15.09.2016
(51) Int. Cl.: B03C 1/034, B03C 1/28

(54) **MAGNETISCHE TRENNVORRICHTUNG MIT MECHANISCHER AKTIVIERUNG UND DEAKTIVIERUNG**
MAGNETIC SEPARATING DEVICE WITH MECHANICAL ACTIVATION AND DEACTIVATION
DISPOSITIF DE SÉPARATION MAGNÉTIQUE À ACTIVATION ET DÉSACTIVATION MÉCANIQUE

(30) Priorität: 18.09.2015 DE 102015218008
(43) Veröffentlichungstag der Anmeldung: 25.07.2018
(73) Patentinhaber: Hamilton Bonaduz AG, 7402 Bonaduz (CH)
(72) Erfinder: GAJEWSKI, Martin, 42799 Leichlingen (DE); ROMER, Hanspeter, 8340 Hinwil (CH); ARANGIO, Mario, 7000 Chur (CH)
(74) Vertreter: Ruttensperger Lachnit Trossin Gomoll
(86) Internationale Anmeldenummer: PCT/EP2016/071805
(87) Internationale Veröffentlichungsnummer: WO 2017/046235

(56) Entgegenhaltungen:
- EP-A1- 2 033 715
- EP-B1- 2 033 715
- WO-A1-02/40173
- WO-A1-87/05536
- DE-A1- 4 421 058
- US-A- 4 649 116
- US-A1- 2006 118 494
- US-A1- 2015 225 714
- US-B2- 7 799 281

## Beschreibung

Die vorliegende Erfindung betrifft eine magnetische Trennvorrichtung zur Trennung magnetischer Partikel aus einer Suspension mit einer sich längs einer Spitzenachse erstreckenden weichmagnetischen Spitze, deren Magnetisierungszustand wahlweise zwischen einem stärker magnetisierten Zustand und einem schwächer magnetisierten Zustand änderbar ist, wobei die Spitze ein Eintauch-Ende zur Einführung in die Suspension und einen Magnetisierungsabschnitt zur Änderung des Magnetisierungszustands der Spitze aufweist, wobei die Trennvorrichtung einen Bewegungsantrieb und eine mit diesem in Bewegungsübertragungsverbindung stehende Magnetanordnung aufweist, welche wenigstens einen Permanentmagneten umfasst oder aus wenigstens einem Permanentmagneten gebildet ist und welche durch den Bewegungsantrieb an den Magnetisierungsabschnitt annäherbar und von diesem entfernbar ist, so dass das Magnetfeld der Magnetanordnung im Magnetisierungsabschnitt der Spitze zur Änderung des Magnetisierungszustands der Spitze zeitlich veränderlich ist.

Derartige Trennvorrichtungen werden beispielsweise in chemischen, biochemischen oder/und pharmazeutischen Laboren verwendet, um in einer Suspension enthaltene magnetische Partikel aus der Suspension zu entfernen.

Derartige Suspensionen mit magnetischen Partikeln können beispielsweise zur Reinigung von DNA verwendet werden. Die magnetischen Partikel dienen dabei lediglich als Transportmittel und sind üblicherweise derart beschichtet, dass sich an die vom Partikel wegweisende Außenfläche der Beschichtung nur ein bestimmter Bestandteil der Suspension anlagern kann und wird, welcher dann mit dem Partikel zusammen aus der Suspension entfernt werden kann. Die magnetischen Partikel sind somit in der Regel nur zwecks der geplanten Entnahme von chemischem oder biologischem Material aus der Suspensionsflüssigkeit magnetisch.

Mit "magnetisch" ist ein Material bezeichnet, welches entweder magnetisierbar ist oder magnetisiert ist. In den meisten Anwendungsfällen der vorliegend diskutierten magnetischen Trennvorrichtung werden die magnetischen Partikel ferromagnetisches Material umfassen oder aus ferromagnetischem Material bestehen.

Eine gattungsgemäße magnetische Trennvorrichtung ist aus der US 7799281 B2 bekannt. Diese Druckschrift offenbart eine magnetische Trennvorrichtung mit einer weichmagnetischen Spitze, die an ihrem vom Eintauch-Ende entfernt gelegenen Längsende starr mit einem Führungsrohr gekoppelt ist, in dem ein Permanentmagnet längs der Rohrachse bis zum Berührkontakt an die weichmagnetische Spitze annäherbar und von dieser entfernbar ist.

Der bewegliche Permanentmagnet ist längs seiner Bewegungsachse polarisiert, sodass einer seiner Magnetpole in Berührkontakt mit der weichmagnetischen Spitze bringbar ist. Für die Dauer des Berührkontakts ist die weichmagnetische Spitze magnetisiert, während sie dann, wenn der Permanentmagnet mit Abstand von der weichmagnetischen Spitze angeordnet ist, im Wesentlichen unmagnetisiert ist. Jener Bereich der weichmagnetischen Spitze, welcher mit dem beweglichen Permanentmagneten in Berührkontakt gelangt, ist der Magnetisierungsabschnitt der bekannten weichmagnetischen Spitze. Die bekannte gattungsgemäße magnetische Trennvorrichtung kommt somit im Bereich ihrer weichmagnetischen Spitze ohne elektrisch bestromte Bauteile aus, insbesondere ohne einen Elektromagneten, der häufig eine unerwünschte Wärmequelle magnetischen Trennvorrichtungen darstellt.

Die mit der Achse des Führungsrohrs zusammenfallende Relativbewegungsrichtung des Permanentmagneten ist kollinear mit der Spitzenachse, um eine radial bezogen auf die Spitzenachse möglichst schlanke magnetische Trennvorrichtung bereitzustellen.

Der Permanentmagnet ist mit seinem Bewegungsantrieb über eine im Führungsrohr aufgenommene und sich koaxial mit dem Führungsrohr erstreckende Stange oder über ein im Führungsrohr aufgenommenes und koaxial mit dem Führungsrohr verlaufendes Seil gekoppelt und somit zur Bewegung innerhalb des Führungsrohrs antreibbar. Eine weitere Beweglichkeit des Permanentmagneten und der weichmagnetischen Spitze ist nicht vorgesehen.

Eine magnetische Trennvorrichtung, welche ebenfalls alle Merkmale des Oberbegriffs von Anspruch 1 offenbart, ist aus der US 4649116 A bekannt.

Eine weitere magnetische Trennvorrichtung, die zur vorübergehenden Magnetisierung der weichmagnetischen Spitze allerdings einen für die Dauer der Magnetisierung zu bestromenden Elektromagneten verwendet, ist beispielsweise aus der WO 02/40173 A1 bekannt. Bei dieser bekannten Trennvorrichtung umgibt ein starker und dementsprechend Bauraum fordernder Elektro-Ringmagnet die weichmagnetische Spitze, die die Erstreckungsebene des Elektro-Ringmagneten längs der Ringachse durchsetzt.

Im Falle der Bestromung des Elektro-Ringmagneten wirkt die ihn durchsetzende weichmagnetische Spitze wie ein Anker bzw. Eisenkern und wird für die Dauer der Bestromung des Elektro-Ringmagneten magnetisiert, sodass das Eintauch-Ende der weichmagnetischen Spitze in die jeweilige Suspension eingeführt und aufgrund ihres dann magnetisierten Zustands in der Suspension enthaltene magnetische Partikel bis zur Anlage an eine Außenfläche der weichmagnetischen Spitze anziehen und diese dann reib- bzw. kraftschlüssig aus der zurückbleibenden Suspensionsflüssigkeit entfernen kann. Die Außenfläche der weichmagnetischen Spitze kann von dem weichmagnetischen Material selbst oder - je nach Anforderungen an den jeweiligen Reinigungsprozess - durch eine das Eintauch-Ende der weichmagnetischen Spitze umgebende Schutzhülle gebildet sein.

An ihrem dem Eintauch-Ende entgegengesetzten Längsende ist die aus der WO 02/40173 A1 bekannte magnetische Trennvorrichtung mit einem elektromotorischen Drehantrieb gekoppelt, durch welchen die weichmagnetische Spitze um ihre Längsachse rotierbar ist. Die Kopplung der weichmagnetischen Spitze mit einem Drehantrieb ist für die aus der WO 02/40173 A1 bekannte magnetische Trennvorrichtung ohne weiteres möglich, da der den Magnetisierungszustand der Spitze ändernde Elektro-Ringmagnet berührungslos mit der Spitze zusammenwirken kann und so deren Drehantriebskopplung nicht stört.

Durch Rotation der weichmagnetischen Spitze kann ausweislich der WO 02/40173 A1 die Abscheidung der Partikel bei magnetisiertem Eintauch-Ende der weichmagnetischen Spitze unterstützt werden. Die Rotation kann ebenfalls dazu verwendet werden, am Eintauch-Ende der weichmagnetischen Spitze angelagerte und aus der Suspensionsflüssigkeit zusammen mit der weichmagnetischen Spitze entfernte magnetische Partikel vom Eintauch-Ende wieder zu entfernen.

Nachteilig an der aus der WO 02/40173 A1 bekannten magnetischen Trennvorrichtung ist zum einen ihre ausladende Bauraum fordernde Bauweise, bei welcher die weichmagnetische Spitze und der Elektro-Ringmagnet als die oben genannte Magnetanordnung koaxial und sich axial überlappend angeordnet sind. Eine weitere Vorrichtung, insbesondere eine weitere magnetische Trennvorrichtung kann daher nicht näher an die bekannte Trennvorrichtung angenähert werden als der Radius des die weichmagnetische Spitze umgebenden Elektro-Ringmagneten. Zum anderen kann die Verwendung eines Elektromagneten zur vorübergehenden Magnetisierung der weichmagnetischen Spitze bedenklich sein, insbesondere dann, wenn der Elektromagnet zur Magnetisierung der weichmagnetischen Spitze mit dieser in Richtung ihrer Längsachse axial überlappend anzuordnen ist. Der Elektromagnet ist somit vergleichsweise nahe an der mit der Trennvorrichtung zu bearbeitenden Suspension angeordnet. Da der Elektromagnet nur unter Bestromung sein Magnetfeld bereitstellt, kommt es während des Betriebs der magnetischen Trennvorrichtung zu einer Erwärmung des Elektromagneten und damit zumindest zu dem Risiko einer thermischen Belastung der zu bearbeitenden Suspension, was gerade für thermisch sensible Inhaltsstoffe der Suspension nachteilig sein kann.

Aus der DE 44 21 058 A1 ist eine magnetische Trennvorrichtung mit einer sowohl heb- und senkbaren als auch drehbaren magnetischen Vorrichtung bekannt.

Aus der US 2006/0118494 A1 ist eine magnetische Trennvorrichtung bekannt, welche einen Permanentmagneten und eine diese umgebende Schutzhülle aufweist.

Der Permanentmagnet und die Schutzhülle können gemeinsam um ihre Längsachse drehbar sein. Das vom Permanentmagneten ausgehende Magnetfeld kann in seiner Wirkung durch einen zwischen dem Permanentmagneten und der Schutzhülle angeordneten Schirm wahlweise geschwächt werde. Der Schirm ist hierzu relativ zum Permanentmagneten und zur Schutzhülle verlagerbar.

Aus der WO 87/05536 A1 ist eine magnetische Trennvorrichtung mit einer Schutzhülle und einem in die Schutzhülle einführbaren und aus dieser herausziehbaren Schutzhülle bekannt. Die Schutzhülle ist relativ zum Permanentmagneten um ihre Längsachse rotierbar.

Aus der EP 2033715 A1 ist eine als "Mischstab" bezeichnete magnetische Trennvorrichtung bekannt. Diese kann kombiniert gehoben und gesenkt sowie um ihre Hubund Senkbewegungsachse gedreht werden.

Aufgabe der vorliegenden Erfindung ist es, die Funktionalität der eingangs genannten magnetischen Trennvorrichtung weiter zu verbessern.

Diese Aufgabe wird erfindungsgemäß gelöst durch eine gattungsgemäße magnetische Trennvorrichtung mit den Merkmalen des unabhängigen Anspruchs 1.

Durch die Rotierbarkeit der weichmagnetischen Spitze um die Spitzenachse können radial zur Spitzenachse wirkende Fliehkräfte an der weichmagnetischen Spitze erzeugt werden. Durch diese Fliehkräfte können an der weichmagnetischen Spitze anhaftende magnetische Partikel von dieser wieder entfernt werden oder/und kann an den an der Spitze anhaftenden magnetischen Partikeln vorhandene restliche Suspensionsflüssigkeit von den magnetischen Partikeln entfernt werden.

Bevorzugt ist zur Einstellung der wirkenden Fliehkräfte die Drehzahl, mit welcher die Spitzenachse rotierbar ist, einstellbar bzw. veränderbar.

Beispielsweise kann die weichmagnetische Spitze dann rotierbar sein, wenn sie sich in ihrem stärker magnetisierten Magnetisierungszustand befindet, in welcher eine höhere Magnetkraft zwischen der weichmagnetischen Spitze und daran anhaftenden magnetischen Partikeln wirkt, sodass durch Rotation der weichmagnetischen Spitze Suspensionsflüssigkeit von den an der Spitze anhaftenden magnetischen Partikeln abgeschieden werden kann. Dies ist dann erfolgreich möglich, wenn die aufgrund der Rotation der weichmagnetischen Spitze zwischen ihr und den magnetischen Partikeln wirkenden Fliehkräfte geringer sind als die aufgrund des Magnetisierungszustands der Spitze wirkenden magnetischen Kräfte.

Alternativ oder zusätzlich kann die weichmagnetische Spitze in ihrem schwächer magnetisierten Magnetisierungszustand rotierbar sein, wobei der schwächer magnetisierte Magnetisierungszustand insbesondere ein Zustand fehlender Magnetisierung, also ein un- oder entmagnetisierter Zustand sein kann. In diesem Falle können die durch Rotation der Spitze bewirkten Fliehkräfte jene Kräfte überwiegen, mit welchen zuvor aus einer Suspension entfernte magnetische Partikel an der weichmagnetischen Spitze anhaften. Bei Vorliegen des schwächer magnetisierten Zustands der weichmagnetischen Spitze können dies schwache magnetische Kräfte oder/und Adhäsionskräfte aufgrund von immer noch vorhandenen Resten an Suspensionsflüssigkeit sein.

Erfindungsgemäß ist lediglich ein Bewegungsantrieb für beide Bewegungen vorgesehen, welcher sowohl mit der Magnetanordnung bewegungsübertragend gekoppelt ist, um diese zu ihrer Annäherungsbewegung an den Magnetisierungsabschnitt und zu ihrer Entfernungsbewegung von diesem weg anzutreiben, als auch mit der weichmagnetischen Spitze bewegungsübertragend gekoppelt ist, um diese zur Rotation um die Spitzenachse anzutreiben. So kommt die magnetische Trennvorrichtung mit einem einzigen Bewegungsantrieb aus.

Grundsätzlich kann daran gedacht sein, die vom Bewegungsantrieb zur Bewegung anzutreibende Magnetanordnung direkt mit dem Antrieb zu koppeln. Bevorzugt erfolgt diese Kopplung jedoch unter Zwischenanordnung eines Getriebes, um etwa Geschwindigkeiten und Kräfte oder Drehmomente an der Ausgabeseite des Bewegungsantriebs in für die Magnetanordnung und die von ihr gewünschte Bewegung geeignete Geschwindigkeiten und Kräfte oder Drehmomente umzusetzen. Weiter kann das Getriebe geeignet sein, eine Bewegungsart eines Ausgangsglieds des Bewegungsantriebs in eine andere Bewegungsart der von der Magnetanordnung gewünschten Bewegung umzusetzen, beispielsweise eine rotatorische Bewegung des Ausgangsglieds in eine translatorische Bewegung der Magnetanordnung umzusetzen.

Ein bevorzugtes Getriebe, welches die obigen Anforderungen erfüllt und zusätzlich eine radial bezüglich der Spitzenachse schlanke Bauform der magnetischen Trennvorrichtung ermöglicht, ist ein Gewindetrieb. Ein Gewindetrieb ermöglicht die Umsetzung rotatorischer Bewegung eines Ausgangsglieds eines Bewegungsantriebs, etwa eine Ausgangswelle und ermöglicht dadurch den Einsatz räumlich kompakter Bewegungsantriebe. Durch entsprechende Wahl der Gewindesteigung des Gewindetriebs können die abhängig von den Ausgangswerten des Bewegungsantriebs auf die Magnetanordnung einwirkenden Kräfte und die von dieser erreichbaren Geschwindigkeiten eingestellt werden. Weiter kann der Gewindetrieb vorteilhaft selbsthemmend ausgeführt sein, sodass Bewegung und Kraft nur von einer Seite her, in diesem Fall von der Seite des Bewegungsantriebs her, in die Vorrichtung eingeleitet werden kann.

Da für die Magnetanordnung zur Erzielung einer radial schlanken Bauform der magnetischen Trennvorrichtung in der Regel eine mit der Spitzenachse kollineare Bewegungsbahn gewünscht ist, ist es vorteilhaft, wenn eine Gewindeachse eines ein Gewinde des Gewindetriebs tragenden Gewindebauteils, etwa einer Gewindestange, kollinear mit der Spitzenachse ist.

Konstruktiv kann der Gewindetrieb zur Erzielung der oben bereits genannten gewünschten radial schlanken Bauform sowie zur Verringerung der zur Bildung der magnetischen Trennvorrichtung benötigten Bauteile derart ausgebildet sein, dass er eine zur gemeinsamen Drehung mit der weichmagnetischen Spitze verbundene Gewindestange aufweist, welche die Magnetanordnung durchsetzt, wobei die Magnetanordnung zur gemeinsamen Bewegung mit einer Gewindemutter des Gewindetriebs gekoppelt sein kann oder - bevorzugt - Teil der Gewindemutter des Gewindetriebs ist. Die Magnetanordnung kann beispielsweise einen oder mehrere ringförmige Permanentmagneten aufweisen, die radial innen zur gemeinsamen Bewegung mit einer Hülse gekoppelt sind, an deren Innenseite ein Innengewinde ausgebildet ist. Das Innengewinde kann mit der Gewindestange in Schraubeingriff sein.

Weiter kann die magnetische Trennvorrichtung ein Gestell aufweisen, welches zur weiteren Diskussion als Koordinatenursprung eines ruhenden Koordinatensystems dienen soll. Beispielsweise ruht in der Regel der Bewegungsantrieb relativ zu dem Gestell. Das Gestell insgesamt kann jedoch wiederum relativ zu einer übergeordneten Struktur, etwa zu einer die magnetische Trennvorrichtung tragenden Maschine, bewegbar sein, etwa um die magnetische Trennvorrichtung in eine Suspension abzusenken und aus dieser anheben zu können.

Zur Sicherstellung der Funktion der bevorzugt unter Beteiligung der Magnetanordnung gebildeten Gewindemutter ist - wie bei Gewindetrieben üblich - eine Drehverhinderung, beispielsweise in Form einer Kulissenführung, vorgesehen, die eine Relativverdrehung der Gewindemutter um die Gewindeachse der Gewindestange verhindert, sodass eine Drehung der Gewindestange sicher zu einer translatorischen Verlagerung der Gewindemutter längs der Gewindeachse führt.

Grundsätzlich soll jedoch nicht ausgeschlossen sein, dass die Magnetanordnung gesondert von der Gewindemutter vorgesehen und mit dieser zur gemeinsamen translatorischen Bewegung gekoppelt ist, wenngleich dies nicht bevorzugt ist.

Wenngleich die weichmagnetische Spitze unter Zwischenanordnung eines weiteren Getriebes mit der Gewindestange zur gemeinsamen Drehung gekoppelt sein kann, wobei "gemeinsam" dann in einem weiten Sinne aufzufassen ist, wonach die weichmagnetische Spitze wenigstens dann rotiert, wenn sich die Gewindestange dreht, ist aus Gründen eines einfachen, schlanken Aufbaus bevorzugt, wenn die Gewindestange starr mit der weichmagnetischen Spitze zur gemeinsamen Drehung gekoppelt ist, sodass die Rotation der Spitze und die Drehung der Gewindestange in Drehgeschwindigkeit und Drehsinn übereinstimmen und die Spitze nur dann rotiert, wenn die Gewindestange in Drehung versetzt ist.

In der Regel verläuft die Spitzenachse in Schwerkraftwirkungsrichtung, zu welcher die Oberfläche der Suspension, in die die Spitze hinein abgesenkt wird, naturgemäß orthogonal ist. Dann wird üblicherweise die Annäherungsbewegung der Magnetanordnung an die weichmagnetische Spitze durch die Schwerkraft unterstützt, während die Entfernungsbewegung der Magnetanordnung zur Entfernung derselben von der weichmagnetischen Spitze gegen die Schwerkraft erfolgen muss.

Grundsätzlich kann der Ort der maximalen Entfernung der Magnetanordnung von der Spitze durch einen mechanischen Anschlag festgelegt sein, gegen den die Magnetanordnung bewegt wird. Bei Verwendung des als Getriebe bevorzugten Gewindetriebs mit einem einzigen Bewegungsantrieb kann die Verwendung eines Anschlags zur Definition dieses Ortes jedoch eine Blockade der Rotierbarkeit der Gewindestange und damit in der Regel auch der weichmagnetischen Spitze bedeuten, wenn die Magnetanordnung den Anschlag am Ort der maximalen Entfernung erreicht hat und die Magnetanordnung nicht wieder an die weichmagnetische Spitze angenähert werden soll.

Der Ort der maximalen Entfernung der Magnetanordnung kann jedoch bei Verwendung eines Gewindetriebs in einfacher Weise durch das Gewindeende der Gewindestange selbst definiert sein. Ein mechanischer Endanschlag wird daher am Ort der maximalen Entfernung der Magnetanordnung von der Spitze nicht benötigt. Daher kann die Rotierbarkeit der weichmagnetischen Spitze selbst dann beibehalten werden, wenn die Magnetanordnung maximal von ihr entfernt ist, falls die magnetische Trennvorrichtung vorzugsweise derart ausgestaltet ist, dass die maximale Entfernung der Magnetanordnung von der Spitze durch ein Gewindeende der Gewindestange definiert ist, wobei zwischen dem Gewindeende und dem Bewegungsantrieb ein Stangenzwischenabschnitt angeordnet ist, an dem die Magnetanordnung außer Eingriff mit einem Gewindeabschnitt der Gewindestange ist und auch bei fortgesetzter Drehung der Gewindestange im Entfernungssinn in im Wesentlichen derselben Entfernung von der weichmagnetischen Spitze verbleibt. Mit anderen Worten: die Gewindemutter des Gewindetriebs und mit dieser die Magnetanordnung werden schlicht aus dem Gewindebereich der Gewindestange herausgeschraubt, sodass eine weitere Drehung der Gewindestange im Sinne einer Entfernung der Magnetanordnung von der Spitze mangels Eingriff zwischen Gewindestange und Gewindemutter zu keiner weiteren Entfernungsbewegung der Gewindemutter führt. Die Gewindestange kann ein- oder mehrteilig ausgeführt sein, beispielsweise umfassend ein Gewindebauteil mit Außengewinde und ein Leerlaufbauteil mit dem oben genannten Stangenzwischenabschnitt.

Dadurch, dass die Gewindemutter am spitzenfernen Gewindeende der Gewindestange anliegt, kann bei Änderung des Drehsinns der Gewindestange der Schraubeingriff zwischen Gewindestange und Gewindemutter wieder hergestellt werden und so die Gewindemutter und mit ihr die Magnetanordnung wieder an die weichmagnetische Spitze angenähert werden. Dies gilt insbesondere dann, wenn die Gewindeachse der Gewindestange eine Komponente in Schwerkraftwirkungsrichtung aufweist, vorzugsweise in Schwerkraftwirkungsrichtung verläuft.

Wie oben bereits dargelegt wurde, ist zur Erzielung einer radial möglichst schlanken Trennvorrichtung eine Stangenachse, längs der sich die Gewindestange erstreckt, mit der Spitzenachse kollinear. Die Stangenachse fällt mit der zuvor genannten Gewindeachse zusammen.

Der Ort maximaler Annäherung der Magnetanordnung an die Spitze kann durch einen Anschlag gebildet sein, an welchem die Magnetanordnung im stärker magnetisierten Zustand der Spitze anliegt. Dieser Anschlag kann auch durch einen Abschnitt, insbesondere den Magnetisierungsabschnitt, der Spitze selbst gebildet sein. Er kann jedoch auch durch ein Zwischenbauteil gebildet sein, welches zwischen der Magnetanordnung und der weichmagnetischen Spitze angeordnet ist. Zur möglichst effektiven Magnetisierung der weichmagnetischen Spitze bei maximaler Annäherung der Magnetanordnung an sie ist ein solches Zwischenbauteil bevorzugt wenigstens abschnittsweise aus weichmagnetischem Material, vorzugsweise vollständig aus weichmagnetischem Material.

Dann, wenn die Magnetanordnung durch Anlage an dem Anschlag an einer weiteren Annäherungsbewegung gehindert ist, kann zur Vermeidung von Beschädigungen der Trennvorrichtung der Bewegungsantrieb für einen weiteren Betrieb im Annäherungssinn gesperrt sein. Dies hat jedoch zur Folge, dass eine Rotation der weichmagnetischen Spitze dann nur bei gleichzeitiger Entfernungsbewegung der Magnetanordnung von der weichmagnetischen Spitze weg möglich ist, da nur dieser Drehsinn des Bewegungsantriebs im Anlagezustand der Magnetanordnung an dem der weichmagnetischen Spitze nahen Anschlag möglich ist.

Sofern die Rotierbarkeit der weichmagnetischen Spitze auch bei maximal an sie angenäherten Magnetanordnung gewünscht ist, kann im Drehmomentübertragungsweg zwischen Bewegungsantrieb und Magnetanordnung eine kraft- bzw. drehmomentabhängige Kupplung angeordnet sein, welche beispielsweise dann eine weitere Drehmomentübertragung vom Bewegungsantrieb auf die Magnetanordnung im Annäherungssinn unterbindet, wenn die weichmagnetische Spitze maximal an die Magnetanordnung angenähert ist und der Bewegungsantrieb im Annäherungssinn betrieben wird.

Beispielsweise kann die Kupplung derart ausgebildet sein, dass sie bei Unterschreiten eines vorbestimmten Lösedrehmoments Kraft oder/und Drehmoment auf die Gewindemutter des Gewindetriebs oder/und auf die Magnetanordnung überträgt und dass sie bei Überschreiten des Lösedrehmoments keine Kraft oder/und kein Drehmoment auf die Gewindemutter oder/und auf die Magnetanordnung überträgt. In diesem Fall kann die Gewindestange und mit ihr die Spitze bei Erreichen des Endanschlags am Ort maximale Annäherung der Magnetanordnung an die weichmagnetische Spitze im Annäherungssinn weiterdrehen, ohne dass dadurch eine Verlagerung der Gewindemutter und mit dieser der Magnetanordnung in Annäherungsrichtung bewirkt wird.

Eine solche Kupplung kann beispielsweise radial zwischen der oben genannten, ein Innengewinde tragenden Hülse und dem wenigstens einen diese Hülse radial außen umgebenden ringförmigen Permanentmagneten der Magnetanordnung vorgesehen sein. Die Kupplung kann eine Rutschkupplung oder dergleichen sein.

Zur Bereitstellung eines möglichst homogenen Magnetfelds ist es bevorzugt, wenn die Magnetanordnung wenigstens abschnittsweise, vorzugsweise vollständig, rotationssymmetrisch ausgebildet ist.

In dem oben beschriebenen vorteilhaften Beispiel einer erfindungsgemäßen Ausführungsform der magnetischen Trennvorrichtung kann die Magnetanordnung bei maximaler Annäherung an die weichmagnetische Spitze deren maximale Magnetisierung bewirken, sodass das Magnetfeld der Magnetanordnung das die weichmagnetische Spitze magnetisierende Magnetfeld ist.

Es kann jedoch auch daran gedacht sein, dass das Magnetfeld der oben genannten Magnetanordnung lediglich ein Steuer-Magnetfeld ist, welches ein Magnetisierungs-Magnetfeld einer weiteren Magnetanordnung abhängig von der Relativstellung der erstgenannten bewegbaren Magnetanordnung relativ zur weichmagnetischen Spitze unterschiedlich stark schwächt. In diesem Falle wird die Magnetisierung der weichmagnetischen Spitze von dem Magnetfeld der weiteren Magnetanordnung bewirkt, wobei dessen Magnetfeld durch das Magnetfeld der erstgenannten bewegbaren Magnetanordnung beeinflussbar ist.

Folglich kann die magnetische Trennvorrichtung eine zweite Magnetanordnung umfassen, welche dauerhaft mit der weichmagnetischen Spitze verbunden ist, wobei die an die Spitze annäherbare und von der Spitze entfernbare Magnetanordnung im an den Magnetisierungsabschnitt angenäherten Zustand das Magnetfeld der zweiten Magnetanordnung stärker schwächt als im weiter von der Spitze entfernten Zustand. Die zweite Magnetanordnung ist die oben genannte weitere Magnetanordnung. Die bisher alleine beschriebene an die Spitze annäherbare und von dieser entfernbare Magnetanordnung ist als erste Magnetanordnung bezeichnet. Die dauerhafte Verbindung der zweiten Magnetanordnung mit der weichmagnetischen Spitze kann dann für die beabsichtigte Magnetisierung der weichmagnetischen Spitze vorteilhaft ausgebildet sein, beispielsweise indem der Magnetisierungsabschnitt der weichmagnetischen Spitze die zweite Magnetanordnung an ihrem der weichmagnetischen Spitze nächst gelegenen Endabschnitt umgibt, vorzugsweise topfartig umgibt.

Aus den oben genannten Gründen ist auch die zweite Magnetanordnung bevorzugt wenigstens abschnittsweise, besonders bevorzugt vollständig rotationssymmetrisch ausgestaltet. Ebenso erstreckt sich auch die zweite Magnetanordnung bevorzugt längs einer Anordnungsachse, welche bevorzugt ihre Rotationssymmetrieachse ist und welche mit der Spitzenachse kollinear ist.

Eine gewünschte radial schlanke Konfiguration der magnetischen Trennvorrichtung kann dadurch erreicht werden, dass die zweite Magnetanordnung die bewegbare, also die annäherbare und entfernbare erste Magnetanordnung durchsetzt.

Dies kann konstruktiv bauraumsparend besonders einfach dadurch gelöst sein, dass die zweite Magnetanordnung Teil der Gewindestange ist. Beispielsweise kann die zweite Magnetanordnung als Zylinder-Stabmagnet von einer radial äußeren zylindrischen Hülse umgeben sein, welche ein Außengewinde trägt. Grundsätzlich kann zwar auch daran gedacht sein, das Außengewinde der Gewindestange unmittelbar an der zweiten Magnetanordnung auszubilden, jedoch sind zahlreiche für Permanentmagnete bevorzugte Materialien sehr spröde, sodass eine Gewindeausbildung an der Außenseite einer Magnetanordnung mit Schwierigkeiten verbunden sein dürfte.

Eine mögliche Schwächung des Magnetfelds der zweiten Magnetanordnung abhängig von der Relativposition der ersten Magnetanordnung relativ zur weichmagnetischen Spitze und damit auch relativ zur zweiten Magnetanordnung kann dadurch bewirkt werden, dass die erste Magnetanordnung und die zweite Magnetanordnung koaxial mit entgegengesetzter Polarisierung angeordnet sind, wobei ihre jeweiligen magnetischen Pole längs der gemeinsamen Erstreckungsachse aufeinander folgen. In diesem Falle liegen ungleichnamige Pole der ersten und der zweiten Magnetanordnung in der Position größter Annäherung der ersten Magnetanordnung an die weichmagnetische Spitze sehr nahe beieinander, sodass durch die erste Magnetanordnung ein magnetischer Rückschluss bewirkt werden kann und somit nur ein geringer Teil des Magnetfelds der zweiten Magnetanordnung tatsächlich in die weichmagnetische Spitze eindringt.

Im Zustand größter Entfernung der ersten Magnetanordnung von dem Magnetisierungsabschnitt der weichmagnetischen Spitze und dem diesem nächst gelegenen Längsende der zweiten Magnetanordnung liegt zumindest kein solcher magnetischer Rückschluss mehr vor, sodass das von der zweiten Magnetanordnung an ihrem spitzennäheren Längsende bereitgestellte Magnetfeld von dem weichmagnetischen Material der Spitze konzentriert werden kann. Somit kann die weichmagnetische Spitze dann, wenn die erste Magnetanordnung maximal von ihr entfernt ist ihren Magnetisierungszustand größte Magnetisierung aufweisen.

Bevorzugt weist die magnetische Trennvorrichtung zur Erhöhung der Anzahl der durch sie gleichzeitig bearbeitbaren Suspensionen einen Trennvorrichtungskopf mit einer Mehrzahl von weichmagnetischen Spitzen auf, welche sich alle längs einer Spitzenachse erstrecken, wobei die Spitzenachsen der einzelnen weichmagnetischen Spitzen parallel zueinander angeordnet sind. Bevorzugt sind die weichmagnetischen Spitzen matrixartig in Zeilen und Spalten angeordnet, wobei ein orthogonales Zeilen- und Spaltensystem bevorzugt ist.

Um mit einem derartigen Trennvorrichtungskopf gleichzeitig auch unterschiedliche Suspensionen bearbeiten zu können, ist vorzugsweise der Magnetisierungszustand wenigstens eines Teils der weichmagnetischen Spitzen des Trennvorrichtungskopfes unabhängig von einem anderen Teil der weichmagnetischen Spitzen änderbar. Diese unabhängige Änderbarkeit des Magnetisierungszustands von weichmagnetischen Spitzen in einem Trennvorrichtungskopf kann durch individuelle Bewegung der an die weichmagnetische Spitze annäherbaren und von dieser entfernbaren Magnetanordnung erfolgen.

Bevorzugt ist der Magnetisierungszustand jeder einzelnen weichmagnetischen Spitze des Trennvorrichtungskopfes unabhängig vom Magnetisierungszustand jeder anderen weichmagnetischen Spitze änderbar.

Da die Änderung des Magnetisierungszustands bevorzugt mittels Bestromung eines elektromotorischen Bewegungsantriebs der bewegbaren Magnetanordnung erfolgt, kann die Bestromung einzelner Bewegungsantriebe in einfacher und sicherer Weise durch eine entsprechende Steuereinrichtung bewirkt werden, wobei die Steuereinrichtung auch dazu ausgebildet sein kann, weichmagnetische Spitzen des Trennvorrichtungskopfes zeilen- oder/und spaltenweise zur gemeinsamen Änderung des Magnetisierungszustandes zusammenzufassen. In diesem Falle kann die Steuereinrichtung alle weichmagnetischen Spitzen einer Zeile oder/und einer Spalte durch gemeinsame Ansteuerung der jeweiligen Bewegungsantriebe der bewegbaren Magnetanordnungen in gleichem Sinne und gleichzeitig ändern.

Derartige magnetische Trennvorrichtungen lassen sich vorteilhaft an einer Pipettiervorrichtung vorsehen, wobei dann wenigstens ein Pipettierkanal der Pipettiervorrichtung durch eine Trennvorrichtung, wie sie oben beschrieben ist, ersetzt ist.

Die oben zur Bildung einer radial möglichst schlanken Trennvorrichtung vorgestellten technischen Merkmale erlauben, die magnetische Trennvorrichtung der vorliegenden Erfindung mit einem radialen Bauraumbedarf auszubilden, welcher jenen eines Pipettierkanals in einer Pipettiervorrichtung nicht übersteigt. Bevorzugt hat eine wie oben beschrieben ausgebildete Trennvorrichtung eine radiale Ausdehnung von weniger als 20 mm, vorzugsweise von nicht mehr als 18 mm.

Die weichmagnetische Spitze kann metallisch blank sein oder kann einen Überzug aufweisen. Der Überzug kann fest mit der magnetischen Spitze verbunden sein oder kann lösbar an dieser vorgesehen sein.

Bevorzugt ist der Bewegungsantrieb der bewegbaren Magnetanordnung mit möglichst großer Entfernung von der weichmagnetischen Spitze, und insbesondere von ihrem Eintauch-Ende, der jeweiligen Trennvorrichtung vorgesehen. Daher ist bevorzugt die erste oder/und die zweite Magnetanordnung zwischen dem Bewegungsantrieb und der weichmagnetischen Spitze angeordnet.

Die durch den bevorzugten elektromagnetischen Bewegungsantrieb vorhandene Wärmequelle ist in ihrer Auswirkung auf die zu bearbeitende Suspension nicht nur wegen der möglichst großen Entfernung des Bewegungsantriebs vom Eintauch-Ende der weichmagnetischen Spitze vernachlässigbar, sondern auch deswegen, weil der Bewegungsantrieb nur für die Dauer der Änderung des Magnetisierungszustands der weichmagnetischen Spitze bestromt zu werden braucht, nicht jedoch für die Dauer des Magnetisierungszustands selbst.

Die vorliegende Erfindung wird nachfolgend anhand der beiliegenden Zeichnungen näher erläutert werden. Es stellt dar:
- Figur 1a: eine Aufrissansicht einer erfindungsgemäßen Ausführungsform einer magnetischen Trennvorrichtung der vorliegenden Anmeldung,
- Figur 1b: eine Längsschnittansicht der Vorrichtung von Figur 1a längs der Schnittebene Ib-Ib in Figur 1a, wobei sich die bewegbare Magnetanordnung in ihrer der weichmagnetischen Spitze nächstgelegenen Endstellung befindet,
- Figur 2a: eine der Ansicht von Figur 1a entsprechende Ansicht derselben Vorrichtung, wobei sich die bewegbare Magnetanordnung in ihrer spitzenfernen Endstellung befindet, und
- Figur 2b: eine Längsschnittansicht der Vorrichtung von Figur 2a längs der Schnittebene IIb-IIb in Figur 2a.

In den Figuren 1 und 2 ist eine erfindungsgemäße Ausführungsform einer magnetischen Trennvorrichtung mit mechanischem Antrieb allgemein mit 10 bezeichnet. Die Trennvorrichtung 10 erstreckt sich längs einer Vorrichtungsachse V, welche bei betriebs- und bestimmungsgemäßer Anordnung bevorzugt parallel zur Schwerkraftwirkungsrichtung orientiert ist.

Unter der magnetischen Trennvorrichtung 10 befindet sich ein Behälter 12, in welchem eine Suspension 14 (siehe Figuren 1b und 2b) aufgenommen ist, in der zum Zwecke biochemischer Analyse magnetische Partikel in einer Suspensionsflüssigkeit suspendiert sind.

Die magnetische Trennvorrichtung 10 umfasst in an sich bekannter Weise eine weichmagnetische Spitze 16, welche sich längs einer Spitzenachse S erstreckt, die kollinear mit der Vorrichtungsachse V verläuft. Die weichmagnetische Spitze weist ein bei bestimmungsgemäßem Betrieb dem Behälter 12 näher gelegenes Längsende 16a auf, welches ein Eintauch-Ende 16a der Spitze 16 ist, da die Spitze 16 mit diesem Eintauch-Ende 16a in die Suspension 14 eingetaucht wird, um dann bei ausreichender Magnetisierung der Spitze 16 magnetische Partikel aus der Suspension 14 zu entfernen. Die magnetischen Partikel der Suspension 14 werden dabei durch die erhöhte Magnetisierung der weichmagnetischen Spitze 16 von dieser angezogen und können unter Einwirkung der auf die magnetischen Partikel wirkenden magnetischen Kräfte mit der Spitze 16 an dieser anhaftend aus der Suspension 14 entfernt werden.

Zum Schutz der weichmagnetischen Spitze 16 kann diese von einer lösbar die Spitze 16 umgebenden Schutzhülle 18 umhüllt sein. Die Schutzhülle 18 kann aus Kunststoff oder aus einem in der Regel nicht magnetischen Metall gebildet sein.

Das dem Eintauch-Ende 16a entgegengesetzte Längsende 16b der Spitze 16 bildet einen Magnetisierungsabschnitt 16b der weichmagnetischen Spitze, da - wie weiter unten ausführlich beschrieben werden wird - über diesen Abschnitt 16b bzw. dieses Längsende die vorübergehende Magnetisierung der Spitze 16 bewirkt wird.

Der Magnetisierungsabschnitt 16b ist von einem Kopplungsbauteil 20 umgeben, das das Längsende 16b axial bezogen auf die Vorrichtungsachse V vom Eintauch-Ende 16a weg überragt.

Das Kopplungsbauteil 20 koppelt die weichmagnetische Spitze 16 zur gemeinsamen Drehung mit einem Antriebsbauteil 24, dessen spitzennäheres Längsende 14a ebenfalls von dem Kopplungsbauteil 20 umgeben ist.

An seinem entgegengesetzten, spitzenferneren Längsende weist das Antriebsbauteil 24 einen Wellenstumpfabschnitt 24b auf, welcher zur Kopplung mit einem in den Figuren 1 und 2 nicht dargestellten Antriebsmotor ausgebildet ist. Hierzu weist der Wellenstumpfabschnitt 24b eine axiale Ausnehmung 26 auf, in die eine Passfeder zur Drehmomentübertragung von einer Nabe eines in den Figuren 1 und 2 nicht dargestellten Antriebsmotors einlegbar ist, um Drehmoment formschlüssig auf den Wellenstumpfabschnitt 24b und damit auf das Antriebsbauteil 24 zu übertragen. Das Antriebsbauteil 24 ist im dargestellten Beispiel einstückig ausgebildet, dies muss jedoch nicht so sein.

Ein Abschnitt 24c des Antriebsbauteils 24 ist mit einem Außengewinde 28 versehen und bildet einen Gewindestangenabschnitt.

Oberhalb des Gewindestangenabschnitts 24c, axial unmittelbar an diesen anschließend, befindet sich ein außengewindefreier Zwischenstangenabschnitt 24d. Der Gewindestangenabschnitt 24c und der Zwischenstangenabschnitt 24d weisen bevorzugt einen geringeren Durchmesser auf als der Wellenstumpfabschnitt 24b.

Das Antriebsbauteil 24 erstreckt sich längs einer Bauteilachse B, die ebenfalls kollinear mit der Vorrichtungsachse V ist. Bevorzugt ist das Antriebsbauteil 24 - mit Ausnahme der Passfeder-Ausnehmung 26 und des Außengewindes 28 - rotationssymmetrisch bezüglich der Vorrichtungsachse V ausgebildet.

Vorzugsweise ist auch das Kopplungsbauteil 20 rotationssymmetrisch zur Vorrichtungsachse V ausgebildet. Das Kopplungsbauteil 20 kann die Spitze 16 und das Antriebsbauteil 24 beispielsweise durch Presssitz beider Bauteile in der zentralen Ausnehmung des Kopplungsbauteils 20 zur gemeinsamen Rotation um die Vorrichtungsachse V verbinden.

Das Antriebsbauteil 24 durchsetzt eine Gewindemutter 30, welche zur gemeinsamen Bewegung mit einer Permanentmagnetanordnung 32 gekoppelt ist, beispielsweise durch Verkleben.

Eine Nase 30a der Gewindemutter 30, welche radial bezogen auf die Vorrichtungsachse V von dem restlichen Getriebemutterkörper absteht, ragt in eine axial lange und in Umfangsrichtung um die Vorrichtungsachse V schmale Führungsausnehmung 34 eines Gestells 36 hinein. Dieser Formschlusseingriff der Nase 30a in der Langloch-Ausnehmung 34 bildet eine Drehverhinderung der Gewindemutter 30 um die Vorrichtungsachse V, sodass bei Drehung des Antriebsbauteils 24 die Gewindemutter 30 und mit ihr die zur gemeinsamen Bewegung mit ihr verbundene Permanentmagnetanordnung 32 sicher translatorisch längs der Vorrichtungsachse V über den Bereich des Gewindestangenabschnitts 24c hinweg verlagerbar sind.

Die Gewindemutter 30 und das Kopplungsbauteil 20 sind ebenso wie die weichmagnetische Spitze 16 im dargestellten Beispiel aus weichmagnetischem Material. Das Antriebsbauteil ist im dargestellten Beispiel bevorzugt unmagnetisch.

Dann, wenn sich die Gewindemutter 30 und mit ihr die Permanentmagnetanordnung 32 an ihrem der Spitze 16 nächstgelegenen Ort angeordnet ist, befindet sich die dauerhaft mit der Permanentmagnetanordnung 32 in Berührkontakt stehende Gewindemutter 30 in Berührkontakt mit dem Kopplungsbauteil 20, welches wiederum durch den oben genannten Presssitz in Berührkontakt mit dem Magnetisierungsabschnitt 16b der weichmagnetischen Spitze 16 steht. In dem in den Figuren 1a und 1b gezeigten Zustand ist die weichmagnetische Spitze 16 daher durch die Permanentmagnetanordnung 32 bzw. durch das von ihr ausgehende Magnetfeld magnetisiert. Sie ist zumindest stärker magnetisiert als in dem in den Figuren 2a und 2b gezeigten Zustand der Vorrichtung 10, in welchem sich die Permanentmagnetanordnung 32 an ihrem von der Spitze 16 am weitesten entfernt gelegenen Ort befindet.

Das Kopplungsbauteil 20 kann dabei einen mechanischen Endanschlag für die Gewindemutter 30 bzw. für eine gemeinsam bewegbare Anordnung aus Gewindemutter 30 und Permanentmagnetanordnung 32 bilden. Dann also, wenn die Gewindemutter 30 an dem Kopplungsbauteil 20, wie in Figur 1b gezeigt, anliegt, ist im dargestellten Beispiel eine weitere Rotation des Antriebsbauteils 24 in einem Annäherungssinn der Gewindemutter 30 an die weichmagnetische Spitze 16 unmöglich, da die Gewindemutter 30 bereits maximal an die Spitze 16 angenähert ist.

In diesem Zustand kann die weichmagnetische Spitze 16 nur noch rotiert werden, wenn das Antriebsbauteil 24 in einem Entfernungssinn gedreht wird, in welchem die Gewindemutter 30 von der Spitze 16 längs der Vorrichtungsachse V entfernt wird.

Alternativ kann die Gewindemutter 30 eine drehmomentabhängige Kupplung aufweisen, beispielsweise eine Rutschkupplung oder dgl., welche ein Weiterdrehen des Antriebsbauteils 24 im Annäherungssinn selbst dann gestattet, wenn die Gewindemutter 30 an dem vom Kopplungsbauteil 20 gebildeten Endanschlag anliegt und maximal an die Spitze 16 angenähert ist.

In den Figuren 2a und 2b ist die magnetische Trennvorrichtung 10 bei entmagnetisierter Spitze 16 bzw. bei schwächer magnetisierter Spitze 16 dargestellt. Hierzu wurde ausgehend von dem in den Figuren 1a und 1b gezeigten Zustand das Antriebsbauteil 24 so lange um die Vorrichtungsachse V im Entfernungssinn gedreht, bis die Getriebemutter 30 axial aus dem Gewindestangenabschnitt 24c hinaus bewegt wurde und diese somit nicht mehr im Schraubeingriff mit dem Gewindestangenabschnitt 24c steht. Dadurch kann das Antriebsbauteil 24 weiter im Entfernungssinn gedreht werden, ohne dass es zu einer weiteren Verlagerung der Gewindemutter 30 und mit dieser der Permanentmagnetanordnung 32 von der weichmagnetischen Spitze 16 weg kommt.

Aufgrund der parallel zur Vorrichtungsachse V in Richtung auf den Behälter 12 zu verlaufenden Schwerkraftwirkungsrichtung genügt jedoch eine Drehsinnumkehr der Drehbewegung des Antriebsbauteils 24, damit die Gewindemutter 30 erneut in Schraubeingriff mit dem Gewindestangenabschnitt 24c des Antriebsbauteils 24 gelangt und durch weitere Drehung des Antriebsbauteils 24 im Annäherungssinn wieder an die weichmagnetische Spitze 16 angenähert werden kann.

Die magnetische Trennvorrichtung 10 gestattet somit eine radial äußerst schlanke Bauweise, die sich für eine Anordnung mehrerer Trennvorrichtungen 10 in einer Matrixstruktur mit parallelen Vorrichtungsachsen V eignet. Weiter gestattet die magnetische Trennvorrichtung 10 nicht nur die gezielte Änderung des Magnetisierungszustands der weichmagnetischen Spitze 16 zwischen einem stärker magnetisierten Zustand und einem weniger stark bis gar nicht magnetisierten Zustand, sondern gestattet überdies eine Rotation der weichmagnetischen Spitze 16 um ihre Spitzenachse S, welche mit der Vorrichtungsachse V zusammenfällt.

Zurückkehrend zu Figur 1b soll kurz eine alternative Ausführungsform vorgestellt werden:
Koaxial mit dem Gewindestangenabschnitt 24c kann in diesem eine weitere Permanentmagnetanordnung 40' aufgenommen sein. In diesem Falle ist bevorzugt wenigstens der Kopplungsabschnitt 24a des Antriebsbauteils 24 aus weichmagnetischem Material gebildet, um einen Magnetschluss der zweiten Permanentmagnetanordnung 40' über das Kopplungslängsende 24a sowie das Kopplungsbauteil 20 mit dem Magnetisierungsabschnitt 16b zu erreichen. Der Kopplungsabschnitt 24a berührt bevorzugt den Magnetisierungsabschnitt 16b stirnflächig, sodass auch ein unmittelbarer Magnetschluss zwischen diesen Bauteilen besteht. Der aus weichmagnetischem Material ausgebildete Kopplungsabschnitt 24a reicht daher bis zur zweiten Permanentmagnetanordnung 40' und steht in Berührkontakt mit dieser. Bevorzugt ist der gesamte Gewindestangenabschnitt 24c oder sogar das gesamte Antriebsbauteil 24 aus weichmagnetischem Material gebildet.

In diesem Falle sind sowohl die dann als erste Permanentmagnetanordnung zu bezeichnende Permanentmagnetanordnung 32 als auch die zweite Permanentmagnetanordnung 40' derart magnetisiert, dass ihre magnetischen Pole längs der Vorrichtungsachse V aufeinanderfolgen. Dabei sind die Polarisierungsrichtungen der beiden Permanentmagnetanordnungen 32 und 40' genau entgegengesetzt gerichtet.

In diesem Falle schwächt die erste Permanentmagnetanordnung 32 in der in Figur 1b dargestellten maximal der Spitze 16 angenäherten Stellung das Magnetfeld der zweiten Permanentmagnetanordnung 40' im Bereich von dessen der Spitze 16 nächstgelegenen Polende durch Feldschluss. Der dann beim Magnetisierungsabschnitt 16b nahe bei dem Pol der zweiten Permanentanordnung 40' liegende ungleichnamige Pol der ersten Permanentanordnung 32 stellt einen magnetischen Rückschluss für das vom Pol der zweiten Permanentanordnung 40' ausgehende Magnetfeld bereit. Der Magnetisierungsabschnitt 16b der Spitze 16 wird somit in geringerem Ausmaß vom Magnetfeld der zweiten Permanentanordnung 40' durchsetzt als dann, wenn die erste Permanentmagnetanordnung 32 weiter vom Magnetisierungsabschnitt 16b entfernt angeordnet ist. Die weichmagnetische Spitze ist dann weniger stark magnetisiert als wenn die Permanentmagnetanordnung 32 weiter von der weichmagnetischen Spitze 16 entfernt angeordnet ist, insbesondere maximal entfernt angeordnet ist, wie dies in Figur 2b gezeigt ist.

Auch mit dieser alternativen Konfiguration ist ohne Veränderung des Bauraumbedarfs der magnetischen Trennvorrichtung 10 sowohl eine Rotation der weichmagnetischen Spitze 16 um die Vorrichtungsachse V als auch eine Verlagerungsbewegung der Permanentmagnetanordnung 32 zum Zwecke der Änderung des Magnetisierungszustands der weichmagnetischen Spitze 16 durch einen einzigen Bewegungsantrieb möglich.

## Patentansprüche

1. Magnetische Trennvorrichtung (10) zur Trennung magnetischer Partikel aus einer Suspension (14) mit einer sich längs einer Spitzenachse (S) erstreckenden weichmagnetischen Spitze (16), deren Magnetisierungszustand wahlweise zwischen einem stärker magnetisierten Zustand und einem schwächer magnetisierten Zustand änderbar ist, wobei die Spitze (16) ein Eintauch-Ende (16a) zur Einführung in die Suspension (14) und einen Magnetisierungsabschnitt (16b) zur Änderung des Magnetisierungszustands der Spitze (16) aufweist, wobei die Trennvorrichtung (10) einen Bewegungsantrieb und eine mit diesem in Bewegungsübertragungsverbindung stehende Magnetanordnung (32) aufweist, welche wenigstens einen Permanentmagneten umfasst oder aus wenigstens einem Permanentmagneten gebildet ist und welche durch den Bewegungsantrieb an den Magnetisierungsabschnitt (16b) annäherbar und von diesem entfernbar ist, so dass das Magnetfeld der Magnetanordnung (32) im Magnetisierungsabschnitt (16b) der Spitze (16) zur Änderung des Magnetisierungszustands der Spitze (16) zeitlich veränderlich ist, wobei die weichmagnetische Spitze (16) um die Spitzenachse (S) rotierbar ist, wobei der Bewegungsantrieb sowohl mit der Magnetanordnung (32) bewegungsübertragend gekoppelt ist, um diese zu ihrer Annäherungsbewegung an den Magnetisierungsabschnitt (16) und zu ihrer Entfernungsbewegung von diesem weg anzutreiben, als auch mit der weichmagnetischen Spitze (16) bewegungsübertragend gekoppelt ist, um diese zur Rotation um die Spitzenachse (S) anzutreiben.

2. Magnetische Trennvorrichtung (10) nach Anspruch 1,
**dadurch gekennzeichnet, dass** die weichmagnetische Spitze (16) in ihrem schwächer magnetisierten Zustand rotierbar ist.

3. Magnetische Trennvorrichtung (10) nach einem der vorhergehenden Ansprüche,
**dadurch gekennzeichnet, dass** die Magnetanordnung (32) mit dem Bewegungsantrieb mittels eines Getriebes (24c, 30) bewegungsübertragend gekoppelt ist, von welchem ein Getriebeteil (24c) mit der Spitze (16) bewegungsübertragend gekoppelt ist.

4. Magnetische Trennvorrichtung (10) nach Anspruch 3,
**dadurch gekennzeichnet, dass** das Getriebe (24c, 30) ein Gewindetrieb (24c, 30) ist.

5. Magnetische Trennvorrichtung (10) nach Anspruch 4,
**dadurch gekennzeichnet, dass** der Gewindetrieb (24c, 30) eine zur gemeinsamen Drehung mit der weichmagnetischen Spitze (16) verbundene Gewindestange (24c) aufweist, welche die Magnetanordnung (32) durchsetzt, wobei die Magnetanordnung (32) zur gemeinsamen Bewegung mit einer Gewindemutter (30) des Gewindetriebs (24c, 30) verbunden ist, vorzugsweise Teil der Gewindemutter (30) des Gewindetriebs (24c, 30) ist.

6. Magnetische Trennvorrichtung (10) nach Anspruch 5,
**dadurch gekennzeichnet, dass** die maximale Entfernung der Magnetanordnung (32) von der Spitze (16) durch ein Gewindeende der Gewindestange (24c) definiert ist, wobei zwischen dem Gewindeende und dem Bewegungsantrieb ein Stangenzwischenabschnitt (24d) angeordnet ist, an dem die Magnetanordnung (32) außer Eingriff mit einem Gewindeabschnitt (24c) der Gewindestange (24c) ist und auch bei fortgesetzter Drehung der Gewindestange (24c) im Entfernungssinn in im Wesentlichen derselben Entfernung von der weichmagnetischen Spitze (16) verbleibt.

7. Magnetische Trennvorrichtung (10) nach einem der Ansprüche 4 bis 6,
**dadurch gekennzeichnet, dass** die Gewindestange (24c) sich längs einer Stangenachse (V) erstreckt, welche mit der Spitzenachse (S) kollinear ist.

8. Magnetische Trennvorrichtung (10) nach einem der vorhergehenden Ansprüche,
**dadurch gekennzeichnet, dass** die maximale Annäherung der Magnetanordnung (32) an die Spitze (16) durch einen Anschlag (20) gebildet ist, an welchem die Magnetanordnung (32) im stärker magnetisierten Zustand der Spitze (16) anliegt.

9. Magnetische Trennvorrichtung (10) nach Anspruch 8,
**dadurch gekennzeichnet, dass** dann, wenn die Magnetanordnung (32) durch Anlage an dem Anschlag (20) an einer weiteren Annäherungsbewegung gehindert ist, der Bewegungsantrieb für einen weiteren Betrieb im Annäherungssinn gesperrt ist oder eine kraft- bzw. drehmomentabhängige Kupplung im Kraft- bzw. Drehmomentübertragungsweg zwischen Bewegungsantrieb und Magnetanordnung (32) eine weitere Drehmomentübertragung im Annäherungssinn unterbindet.

10. Magnetische Trennvorrichtung (10) nach einem der vorhergehenden Ansprüche,
**dadurch gekennzeichnet, dass** die Magnetanordnung (32) wenigstens abschnittsweise, vorzugsweise vollständig, rotationssymmetrisch ausgebildet ist.

11. Magnetische Trennvorrichtung (10) nach einem der vorhergehenden Ansprüche,
**dadurch gekennzeichnet, dass** sie eine zweite Magnetanordnung (40') umfasst, welche dauerhaft mit der weichmagnetischen Spitze (16) verbunden ist, wobei die an die Spitze (16) annäherbare und von der Spitze (16) entfernbare Magnetanordnung (32) im an den Magnetisierungsabschnitt (16b) angenäherten Zustand das Magnetfeld der zweiten Magnetanordnung (40') stärker schwächt als im weiter von der Spitze (16) entfernten Zustand.

12. Magnetische Trennvorrichtung (10) nach Anspruch 11,
**dadurch gekennzeichnet, dass** die zweite Magnetanordnung (40') die annäherbare und entfernbare Magnetanordnung (32) durchsetzt.

13. Magnetische Trennvorrichtung (10) nach Anspruch 11 oder 12,
**dadurch gekennzeichnet, dass** die zweite Magnetanordnung (40') mit der Spitzenachse (S) als Rotationssymmetrieachse wenigstens abschnittsweise rotationssymmetrisch ausgebildet ist, wobei bevorzugt die zweite Magnetanordnung (40') Teil der Gewindestange (24c) ist.

14. Magnetische Trennvorrichtung (10) nach einem der Ansprüche 11 bis 13,
**dadurch gekennzeichnet, dass** die annäherbare und entfernbare Magnetanordnung (32) und die zweite Magnetanordnung (40') koaxial mit entgegengesetzter Polarisierung angeordnet sind, wobei ihre jeweiligen magnetischen Pole längs der gemeinsamen Erstreckungsachse (V) aufeinanderfolgen.

15. Pipettiervorrichtung mit wenigstens einer magnetischen Trennvorrichtung (10) gemäß einem der Ansprüche 1 bis 14 anstelle eines Pipettierkanals.

16. Flüssigkeits-Handhabungsvorrichtung mit einer Mehrzahl von magnetischen Trennvorrichtungen (10) gemäß den Ansprüchen 1 bis 14, wobei die Mehrzahl von magnetischen Trennvorrichtungen (10) mit rasterartig angeordneten parallelen Spitzenachsen (S) vorgesehen ist, wobei jede Trennvorrichtung (10) einen eigenen Bewegungsantrieb aufweist, welcher gesondert von den Bewegungsantrieben der übrigen Trennvorrichtungen betreibbar ist.

## Claims

1. Magnetic separation device (10) for separating magnetic particles from a suspension (14) with a magnetically soft tip (16) extending along a tip axis (S), whose magnetization state is selectively modifiable between a stronger magnetized state and a weaker magnetized state, where the tip (16) exhibits an immersion end (16a) for insertion into the suspension (14) and a magnetization section (16b) for modifying the magnetization state of the tip (16), where the separation device (10) exhibits a motion drive and a magnet arrangement (32) connected with same in motion-transmitting connection, which comprises at least one permanent magnet or is formed from at least one permanent magnet and which by means of the motion drive is advanceable towards the magnetization section (16b) and retractable away from it, such that the magnetic field of the magnet arrangement (32) in the magnetization section (16b) of the tip (16) can be varied temporally for modifying the magnetization state of the tip (16),
wherein the magnetically soft tip (16) is rotatable about the tip axis (S), where the motion drive is coupled in a motion-transmitting manner with the magnet arrangement (32) in order to actuate it to its advancing motion towards the magnetization section (16) and to its retracting motion away from it, and is also coupled in a motion-transmitting manner with the magnetically soft tip (16) in order to actuate it to rotate about the tip axis (S).

2. Magnetic separation device (10) according to Claim 1,
**Characterized in that** the magnetically soft tip (16) is rotatable in its weaker magnetized state.

3. Magnetic separation device (10) according to one of the preceding claims, **Characterized in that** the magnet arrangement (32) is coupled in a motion-transmitting manner with the motion drive by means of a gear transmission (24c, 30), of which a gear transmission part (24c) is coupled in a motion-transmitting manner with the tip (16).

4. Magnetic separation device (10) according to Claim 3,
**Characterized in that** the gear transmission (24c, 30) is a screw drive (24c, 30).

5. Magnetic separation device (10) according to Claim 4,
**Characterized in that** the screw drive (24c, 30) exhibits a threaded rod (24c) connected with the magnetically soft tip (16) for common rotation, said threaded rod penetrating through the magnet arrangement (32), where the magnet arrangement (32) is connected with a threaded nut (30) of the screw drive (24c, 30) for common motion, preferably being part of the threaded nut (30) of the screw drive (24c, 30).

6. Magnetic separation device (10) according to Claim 5,
**Characterized in that** the maximum retraction of the magnet arrangement (32) away from the tip (16) is defined by a thread end of the threaded rod (24c), where between the thread end and the motion drive there is arranged an intermediate rod section (24d) at which the magnet arrangement (32) is not engaged with a threaded section (24c) of the threaded rod (24c) and even under continued rotation of the threaded rod (24c) in the retraction sense remains at essentially the same distance from the magnetically soft tip (16).

7. Magnetic separation device (10) according to one of the Claims 4 to 6, **Characterized in that** the threaded rod (24c) extends along a rod axis (V) which is collinear with the tip axis (S).

8. Magnetic separation device (10) according to one of the preceding claims, **Characterized in that** the maximum advance of the magnet arrangement (32) towards the tip (16) is formed by a stop (20) on which the magnet arrangement (32) abuts in the stronger magnetized state of the tip (16).

9. Magnetic separation device (10) according to Claim 8,
**Characterized in that** when the magnet arrangement (32) is hindered from further advancing motion by abutting on the stop (20), the motion drive is locked for further operation in the advancing sense or a force- and/or torque-dependent coupling in the force- and/or torque transmission path between the motion drive and the magnet arrangement (32) prevents further transmission of torque in the direction of advancing.

10. Magnetic separation device (10) according to one of the preceding claims, **Characterized in that** the magnet arrangement (32) is configured rotation-symmetrically at least section-wise, preferably completely.

11. Magnetic separation device (10) according to one of the preceding claims, **Characterized in that** it comprises a second magnet arrangement (40') which is connected permanently with the magnetically soft tip (16), where the magnet arrangement (32) that is advanceable towards the tip (16) and retractable away from the tip (16), in the state of being advanced towards the magnetization section (16b) weakens the magnetic field of the second magnet arrangement (40') more strongly than in the state of being retracted further away from the tip (16).

12. Magnetic separation device (10) according to Claim 11,
**Characterized in that** the second magnet arrangement (40') penetrates through the advanceable and retractable magnet arrangement (32).

13. Magnetic separation device (10) according to Claim 11 or 12, **Characterized in that** the second magnet arrangement (40') with the tip axis (S) as a rotation symmetry axis is configured at least section-wise rotation-symmetrically, where preferably the second magnet arrangement (40') is part of the threaded rod (24c).

14. Magnetic separation device (10) according to one of the Claims 11 to 13, **Characterized in that** the advanceable and retractable magnet arrangement (32) and the second magnet arrangement (40') are arranged coaxially with opposite polarization, where their respective magnetic poles follow each other along the common extension axis (V).

15. Pipetting device with at least one magnetic separation device (10) according to one of the Claims 1 to 14 instead of a pipetting duct.

16. Fluid handling device with a plurality of magnetic separation devices (10) according to the Claims 1 to 14, where the plurality of magnetic separation devices (10) is provided with parallel tip axes (S) arranged grid-wise, where each separation device (10) exhibits its own motion drive which can be operated separately from the motion drives of the rest of the separation devices.

## Revendications

1. Dispositif de séparation magnétique (10) pour séparer des particules magnétiques d'une suspension (14), comprenant une pointe magnétique douce (16) s'étendant le long d'un axe de pointe (S), l'état de magnétisation de la pointe (16) pouvant être changé sélectivement entre un état plus fortement magnétisé et un état moins fortement magnétisé, la pointe (16) ayant une extrémité d'immersion (16a) pour l'insertion dans la suspension (14) et une section de magnétisation (16b) pour changer l'état de magnétisation de la pointe (16) dans lequel le dispositif de séparation (10) comprend un entraînement de mouvement et un ensemble d'aimants (32) en connexion de transmission de mouvement avec celui-ci, qui comprend au moins un aimant permanent ou est formé d'au moins un aimant permanent et qui peut être approché et retiré de la section de magnétisation (16b) par l'entraînement de mouvement de sorte que le champ magnétique de l'ensemble d'aimants (32) dans la section de magnétisation (16b) de la pointe (16) est variable dans le temps pour changer l'état de magnétisation de la pointe (16), dans lequel la pointe magnétique douce (16) est rotative autour de l'axe de la pointe (S), dans lequel l'entraînement de mouvement est à la fois couplé par transmission de mouvement à l'ensemble d'aimants (32) pour l'entraîner à se rapprocher et à s'éloigner de la section de magnétisation (16) et couplé par transmission de mouvement à la pointe magnétique douce (16) pour l'entraîner à tourner autour de l'axe de pointe (S).

2. Dispositif de séparation magnétique (10) selon la revendication 1,
**caractérisé en ce que** ladite pointe magnétique douce (16) est rotative dans son état moins magnétisé.

3. Dispositif de séparation magnétique (10) selon l'une des revendications précédentes,
**caractérisé en ce que** l'ensemble d'aimants (32) est couplé de manière à transmettre le mouvement à l'entraînement de mouvement au moyen d'un engrenage (24c, 30), dont une partie d'engrenage (24c) est couplée de manière à transmettre le mouvement à la pointe (16).

4. Dispositif de séparation magnétique (10) selon la revendication 3,
**caractérisé en ce que** l'engrenage (24c, 30) est un engrenage fileté (24c, 30).

5. Dispositif de séparation magnétique (10) selon la revendication 4,
**caractérisé en ce que** l'engrenage fileté (24c, 30) comprend une tige filetée (24c) connectée pour une rotation commune avec la pointe magnétique douce (16) passant à travers l'ensemble d'aimants (32), l'ensemble d'aimants (32) étant connecté pour un mouvement commun avec un écrou fileté (30) de l'engrenage fileté (24c, 30), faisant de préférence partie de l'écrou fileté (30) de l'engrenage fileté (24c, 30).

6. Dispositif de séparation magnétique (10) selon la revendication 5,
**caractérisé en ce que** la distance maximale de l'ensemble d'aimants (32) par rapport à la pointe (16) est définie par une extrémité filetée de la tige filetée (24c), dans lequel une partie de tige intermédiaire (24d) est disposée entre l'extrémité filetée et l'entraînement de mouvement, à laquelle l'ensemble d'aimants (32) est désengagé d'une partie filetée (24c) de la tige filetée (24c) et reste sensiblement à la même distance de la pointe magnétique douce (16) même avec une rotation continue de la tige filetée (24c) dans la direction de retrait.

7. Dispositif de séparation magnétique (10) selon l'une quelconque des revendications 4 à 6,
**caractérisé en ce que** ladite tige filetée (24c) s'étend selon un axe de tige (V) qui est colinéaire avec ledit axe de pointe (S).

8. Dispositif de séparation magnétique (10) selon l'une quelconque des revendications précédentes,
**caractérisé en ce que** l'approche maximale de l'ensemble d'aimants (32) de la pointe (16) est formée par une butée (20) contre laquelle l'ensemble d'aimants (32) vient en butée dans l'état plus magnétisé de la pointe (16).

9. Dispositif de séparation magnétique (10) selon la revendication 8,
**caractérisé en ce que,** lorsque l'ensemble d'aimants (32) est empêché de poursuivre son mouvement d'approche en s'appuyant sur la butée (20), l'entraînement de mouvement est bloqué pour la poursuite du fonctionnement dans le sens de l'approche ou un couplage dépendant de la force ou du couple dans la voie de transmission de la force ou du couple entre l'entraînement de mouvement et l'ensemble d'aimants (32) empêche la poursuite de la transmission du couple dans le sens de l'approche.

10. Dispositif de séparation magnétique (10) selon l'une des revendications précédentes,
**caractérisé en ce que** l'ensemble d'aimants (32) est symétrique en rotation au moins par sections, de préférence complètement.

11. Dispositif de séparation magnétique (10) selon l'une des revendications précédentes,
**caractérisé en ce qu'il** comprend un deuxième ensemble d'aimants (40') qui est relié en permanence à la pointe magnétique douce (16), dans lequel l'ensemble d'aimants (32), qui peut être rapproché de la pointe (16) et retiré de la pointe (16), affaiblisse le champ magnétique du deuxième ensemble d'aimants (40') plus fortement dans l'état rapproché de la section de magnétisation (16b) que dans l'état plus éloigné de la pointe (16).

12. Dispositif de séparation magnétique (10) selon la revendication 11,
**caractérisé en ce que** le deuxième ensemble d'aimants (40') passe à travers l'ensemble d'aimants approchable et amovible (32).

13. Dispositif de séparation magnétique (10) selon la revendication 11 ou 12, **caractérisé en ce que** le deuxième dispositif magnétique (40') est formé avec l'axe de pointe (S) comme axe de symétrie de rotation au moins dans des sections à symétrie de rotation, dans lequel de préférence le deuxième dispositif magnétique (40') fait partie de la tige filetée (24c).

14. Dispositif de séparation magnétique (10) selon l'une quelconque des revendications 11 à 13,
**caractérisé en ce que** l'ensemble d'aimants approchable et amovible (32) et le deuxième ensemble d'aimants (40') sont disposés coaxialement avec une polarisation opposée, leurs pôles magnétiques respectifs se suivant le long de l'axe d'extension commun (V).

15. Dispositif de pipetage comprenant au moins un dispositif de séparation magnétique (10) selon l'une quelconque des revendications 1 à 14 à la place d'un canal de pipetage.

16. Dispositif de traitement de liquide comprenant une pluralité de dispositifs de séparation magnétiques (10) selon les revendications 1 à 14, dans lequel la pluralité de dispositifs de séparation (10) sont pourvus d'axes de pointe parallèles (S) disposés à la manière d'une grille, chaque dispositif de séparation (10) ayant son propre entraînement de mouvement qui peut être actionné séparément des entraînements de mouvement des autres dispositifs de séparation.
